# EUROPÄISCHE PATENTSCHRIFT

(11) **EP 4 295 103 B1**
(45) Veröffentlichungstag und Bekanntmachung des Hinweises auf die Patenterteilung: **26.06.2024**
(21) Anmeldenummer: 22706307.0
(22) Anmeldetag: 17.02.2022
(51) Int. Cl.: F42B 4/30, F42B 4/06

(54) **VERFAHREN ZUM HERSTELLEN EINER FEUERWERKSRAKETE UND FEUERWERKSRAKETE**
METHOD FOR PRODUCING A FIREWORK ROCKET, AND FIREWORK ROCKET
PROCÉDÉ DE PRODUCTION D'UNE FUSÉE D'ARTIFICE, ET FUSÉE D'ARTIFICE

(30) Priorität: 19.02.2021 DE 102021104029
(43) Veröffentlichungstag der Anmeldung: 27.12.2023
(73) Patentinhaber: WECO Pyrotechnische Fabrik GmbH, 53783 Eitorf (DE)
(72) Erfinder: HINSCH, Lutz, 53783 Eitorf (DE); LOHMBERG, Hans Dieter, 53783 Eitorf (DE)
(74) Vertreter: Geskes, Christoph
(86) Internationale Anmeldenummer: PCT/EP2022/053906
(87) Internationale Veröffentlichungsnummer: WO 2022/175371

(56) Entgegenhaltungen:
- EP-A1- 0 554 816
- EP-B1- 0 653 983
- DE-B- 1 037 937
- DE-U1- 8 910 298
- DE-U1- 9 011 174

## Beschreibung

Die Erfindung betrifft ein Verfahren zum Herstellen einer Feuerwerksrakete sowie eine Feuerwerksrakete.

EP 0 653 983 B1 offenbart ein Verfahren zur Herstellung von einseitig verschlossenen, im wesentlichen zylindrischen Hülsen aus Pappe. Dieses bekannte Verfahren umfasst die folgenden Schritte: a) Herstellung von zylindrischen Hülsen mit vorbestimmtem Durchmesser und vorbestimmter Länge, b) konisches Zusammenpressen der Hülsenwand an einem Ende der Hülse, und c) Verdichtung des verpressten Hülsenendes und kuppenartiges Abrunden der verdichteten Hülsenspitze, so dass letztere eine formstabile Kuppe bildet. Schritt b weist einen weiteren Schritt b1 auf, durch den beim konischen Zusammenpressen der Hülsenwand eine Vorverdichtung des Pappematerials erfolgt. Durch einen weiteren Schritt d wird eine Glättung der Innen- und der Außenwand im Bereich des verdichteten Hülsenendes ausgeführt. Das Pappematerial wird in den Schritten b, b1, c und d jeweils zwischen einem axial beweglichen Druckstempel im Inneren der Hülse und einer entgegen der Druckkraft des Stempel wirkenden äußeren Glocke verpresst und verdichtet, wobei Druckstempel und Glocke eine der Form der jeweils beabsichtigten Verpressung bzw. Verdichtung entsprechende Außen- und Innenkontur haben. Der Weg des Druckstempels ist einstellbar vorgegeben, und die Glocke ist axial federnd gelagert, wobei der Federweg den Pressdruck bestimmt. In Schritt c wird die kuppenartige Abrundung durch einen axial innerhalb der Glocke unbeweglich angeordneten Amboss ausgeführt, gegen dessen konkave Ambossfläche eine konvexe Außenfläche des Stempels das verdichtete Hülsenende presst. Durch einen Druckschritt e wird Druckfarbe auf die Außenseite der geglätteten Hülsenspitze aufgedruckt. Durch einen Beleimungsschritt f wird Leim ins Hülseninnere im Bereich der Hülsenspitze eingebracht. Durch einen Bördelschritt g wird der Rand an der offenen Hülsenseite nach innen eingebördelt. Der Bördelschritt g umfasst einen Vorbördelschritt g1 und einen Nachbördelschritt g2, wobei der Rand beim Vorbördelschritt g1 einfach nach innen umgebogen und beim Nachbördelschritt g2 weiter spiralförmig nach innen umgebogen wird. Die Herstellungsschritte a bis e werden bei aufrecht auf dem Stempel, das heißt mit nach oben ragender Hülsenspitze, stehender Hülse ausgeführt, und die Schritte f und g bzw. g1 und g2 werden bei umgekehrter Hülse ausgeführt, wobei ein Hülsenwendeschritt zwischen den Schritten e und f vorgesehen ist. Dieses Dokument offenbart außerdem eine Feuerwerksrakete, die ein Treibsatzrohr und eine durch dieses bekannte Verfahren hergestellte Hülse umfasst, die einseitig durch eine formstabile Kuppe verschlossen ist und auf der anderen, offenen Seite einen Bördelrand aufweist. Die Hülse dient als Behälter für pyrotechnisches Effektmaterial und ist mit ihrem Bördelrand fest und dicht auf dem Treibsatzrohr montiert. Diese bekannte Feuerwerksrakete wird hergestellt, indem zuerst eine derartige Hülse durch dieses bekannte Verfahren hergestellt wird, dann ein Effektsatz, der pyrotechnisches Effektmaterial umfasst, durch die Öffnung, die der Bördelrand umgibt, in die Hülse gefüllt wird, und schließlich die derart gefüllte Hülse mit ihrem Bördelrand auf das Treibsatzrohr abdichtend gesteckt wird.

Ein Nachteil bei diesem bekannten Verfahren zum Herstellen einer Feuerwerksrakete besteht darin, dass der Innendurchmesser der Öffnung am offenen Ende der Hülse durch den nach innen eingebördelten Bördelrand verkleinert ist und folglich das Einfüllen des Effektsatzes erschwert wird.

DE 89 10 298 U1 offenbart eine Aufsatzhülse für Feuerwerksraketen, die aus Wickelkarton, der ausschließlich aus verrottbarem Papiermaterial besteht, gefertigt ist. Die Aufsatzhülse weist einen zylindrischen Körper auf, der auf der einen Seite einen konisch zulaufenden, dichten Abschluss und auf der anderen Seite (unten) einen Bördeleinschlag aufweist. Die Aufsatzhülse wird durch Papierformtechnik aus einem Stück hergestellt. Die Befüllbarkeit mit pyrotechnischem Effekt-Material ist von der gebördelten Seite her möglich.

Es ist Aufgabe der vorliegenden Erfindung, ein Verfahren zum Herstellen einer Feuerwerksrakete zur Verfügung zu stellen, das ein einfacheres Einfüllen des Effektsatzes ermöglicht.

Vor diesem Hintergrund schlägt die Erfindung die Gegenstände der unabhängigen Ansprüche vor. Vorteilhafte Ausführungsformen der Erfindung sind in den abhängigen Ansprüchen beschrieben.

Die Erfindung schlägt gemäß einem ersten Aspekt ein Verfahren zum Herstellen einer Feuerwerksrakete vor, wobei die Feuerwerksrakete umfasst
- ein Gehäuse aufweisend
   - einen Bodenbereich;
   - einen Kappenbereich;
   - einen Hauptbereich, der den Bodenbereich mit dem Kappenbereich verbindet und einen Innenraum des Gehäuses umgibt;
- wenigstens einen Effektsatz, der in dem Gehäuseinnenraum angeordnet ist;
wobei
- eine Hülse bereitgestellt wird, aufweisend
   - einen ersten Endbereich, der eine erste Öffnung der Hülse umgibt;
   - einen zweiten Endbereich, der eine zweite Öffnung der Hülse umgibt;
   - einen Hauptbereich, der den ersten Endbereich mit dem zweiten Endbereich verbindet und einen Innenraum der Hülse umgibt;
- wenigstens einer der Effektsätze durch die erste Öffnung und/oder durch die zweite Öffnung in den Hülseninnenraum gefüllt wird;
- der Bodenbereich aus dem ersten Endbereich geformt wird;
- der Kappenbereich aus dem zweiten Endbereich geformt wird;
- das Einfüllen vor dem Formen des Bodenbereichs und/oder vor dem Formen des Kappenbereichs erfolgt;
- das Einfüllen durch die erste Öffnung und/oder durch die zweite Öffnung erfolgt, falls das Einfüllen vor dem Formen des Bodenbereichs und vor dem Formen des Kappenbereichs erfolgt;
- das Einfüllen durch die erste Öffnung erfolgt, falls das Einfüllen en vor dem Formen des Bodenbereichs und nach dem Formen des Kappenbereichs erfolgt;
- das Einfüllen durch die zweite Öffnung erfolgt, falls das Einfüllen vor dem Formen des Kappenbereichs und nach dem Formen des Bodenbereichs erfolgt.

Die Erfindung schlägt gemäß einem zweiten Aspekt eine Feuerwerksrakete, hergestellt durch eines der vorgeschlagenen Verfahren, vor, umfassend
- ein Gehäuse aufweisend
   - einen Bodenbereich;
   - einen Kappenbereich;
   - einen Hauptbereich, der den Bodenbereich mit dem Kappenbereich verbindet und einen Innenraum des Gehäuses umgibt;
- wenigstens einen Effektsatz, der in dem Gehäuseinnenraum angeordnet ist.

Die Erfindung ermöglicht es, den oder die Effektsätze auf im Vergleich zu EP 0 653 983 B1 einfachere Weise in den Hülseninnenraum zu füllen. Denn zum Einen weist die erste Öffnung, die auch als erste Hülsenöffnung bezeichnet wird, vor dem Formen des Bodenbereichs noch ihren ursprünglichen, weiten Innendurchmesser auf, der erst durch das Formen des Bodenbereichs, was beispielsweise ein Einbördeln des ersten Endbereichs umfasst, verkleinert wird, sodass das Einfüllen durch diese weite erste Öffnung erfolgen kann. Und zum Anderen weist die zweite Öffnung, die auch als zweite Hülsenöffnung bezeichnet wird, vor dem Formen des Kappenbereichs noch ihren ursprünglichen, weiten Innendurchmesser auf, der erst durch das Formen des Kappenbereichs verkleinert oder gar bis auf Null reduziert wird, sodass das Einfüllen durch diese weite zweite Öffnung erfolgen kann.

Die Erfindung ermöglicht es außerdem, einen im Vergleich zu EP 0 653 983 B1 größeren Effektsatz in den Hülseninnenraum zu füllen, der nicht durch die enge Öffnung am offenen Ende der aus EP 0 653 983 B1 bekannten Hülse passt, aber durch die erste Öffnung, die vor dem Formen des Bodenbereichs noch ihren ursprünglichen, weiten Innendurchmesser aufweist, oder durch die zweite Öffnung, die vor dem Formen des Kappenbereichs noch ihren ursprünglichen, weiten Innendurchmesser aufweist, passt.

Der Bodenbereich kann nach Bedarf auf beliebige Weise ausgebildet sein, beispielsweise derart, dass er im Wesentlichen kreisringförmig oder im Wesentlichen toroidal ist und/oder eine Öffnung zum Gehäuseinnenraum, die auch als Gehäuseöffnung bezeichnet wird, aufweist, oder dass er flach ausgebildet ist oder geformt oder umgeformt wird und/oder die Gehäuseöffnung verschließt. In dieser Gehäuseöffnung kann beispielsweise ein Treiber fest angebracht sein, der eine im Wesentlichen zylindrische Form hat und die Gehäuseöffnung verschließt.

Der Kappenbereich kann nach Bedarf auf beliebige Weise ausgebildet sein, beispielsweise derart, dass er sich verjüngend oder kegelförmig oder kegelstumpfförmig oder abgerundet oder halbkugelförmig oder flach ausgebildet ist oder geformt oder umgeformt wird.

Der Hauptbereich kann nach Bedarf auf beliebige Weise ausgebildet sein, beispielsweise im Wesentlichen zylindrisch oder im Wesentlichen hohlzylindrisch.

Die Feuerwerksrakete kann nach Bedarf auf beliebige Weise ausgebildet sein, beispielsweise derart, dass sie wenigstens einen zusätzlichen oder genau einen Effektsatz umfasst. Vorzugsweise umfasst jeder Effektsatz wenigstens einen pyrotechnischen Bestandteil, der bei Zündung beispielsweise einen Knalleffekt und/oder Leuchteffekt erzeugt und üblicherweise im Wesentlichen kugelförmig oder zylindrisch ist. Mehre derartige Bestandteile eines Effektsatzes können als lose Schüttung oder als gebundene Einheit vorliegen.

Die Hülse kann nach Bedarf auf beliebige Weise ausgebildet sein, beispielsweise im Wesentlichen zylindrisch oder im Wesentlichen hohlzylindrisch.

Dann sind die Endbereiche und der Hauptbereich bevorzugt ebenfalls im Wesentlichen zylindrisch oder im Wesentlichen hohlzylindrisch. Vorzugsweise sind die Innendurchmesser der ersten Öffnung, der zweiten Öffnung und des Hülseninnenraums gleich.

Das Einfüllen kann nach Bedarf auf beliebige Weise erfolgen, beispielsweise derart, dass wenigstens ein Effektsatz durch die erste Öffnung und kein Effektsatz durch die zweite Öffnung gefüllt wird, oder dass wenigstens ein Effektsatz durch die zweite Öffnung und kein Effektsatz durch die erste Öffnung gefüllt wird, oder dass zuerst wenigstens ein Effektsatz durch die erste Öffnung und dann wenigstens ein anderer Effektsatz durch die zweite Öffnung gefüllt wird, oder dass zuerst wenigstens ein Effektsatz durch die zweite Öffnung und dann wenigstens ein anderer Effektsatz durch die erste Öffnung gefüllt wird, oder wenigstens ein Effektsatz durch die erste Öffnung und gleichzeitig wenigstens ein anderer Effektsatz durch die zweite Öffnung gefüllt wird.

Jedes Einfüllen eines Effektsatzes kann nach Bedarf auf beliebige Weise erfolgen, beispielsweise durch Schütten oder Schieben. Optional kann das Einfüllen zusätzlich umfassen, dass wenigstens ein Effektsatz durch die Gehäuseöffnung in den Hülseninnenraum oder den Gehäuseinnenraum gefüllt wird.

Das Formen des Bodenbereichs kann nach Bedarf auf beliebige Weise erfolgen, beispielsweise derart, dass die erste Öffnung verschlossen wird, oder durch Einbördeln, wie es in EP 0 653 983 B1 offenbart ist.

Das Formen des Kappenbereichs kann nach Bedarf auf beliebige Weise erfolgen, beispielsweise derart, dass die zweite Öffnung verschlossen wird, und/oder derart, wie es in EP 0 653 983 B1 offenbart ist.

Bei einer Ausführungsform der Erfindung ist spezifiziert, dass
- das Gehäuse eine Öffnung aufweist, die in dem Bodenbereich ausgebildet ist;
- ein Innendurchmesser der Gehäuseöffnung kleiner als ein Innendurchmesser des Gehäuseinnenraums ist und/oder kleiner als ein Innendurchmesser der ersten Öffnung ist und/oder kleiner als ein Innendurchmesser der zweiten Öffnung ist.

Bei einer Ausführungsform der Erfindung ist spezifiziert, dass ein Innendurchmesser des Hülseninnenraums im Wesentlichen gleich dem Innendurchmesser der ersten Öffnung ist und im Wesentlichen gleich dem Innendurchmesser der zweiten Öffnung ist.

Bei einer Ausführungsform der Erfindung ist spezifiziert, dass die erste Öffnung verschlossen wird und/oder die zweite Öffnung verschlossen wird.

Das Verschließen der ersten Öffnung kann beispielsweise nach dem Einfüllen erfolgen, es kann aber auch, falls das Einfüllen ausschließlich durch die zweite Öffnung erfolgt, vor dem Einfüllen oder gleichzeitig mit dem Einfüllen oder während des Einfüllens erfolgen. Das Verschließen der zweiten Öffnung kann beispielsweise nach dem Einfüllen erfolgen, es kann aber auch, falls das Einfüllen ausschließlich durch die erste Öffnung erfolgt, vor dem Einfüllen oder gleichzeitig mit dem Einfüllen oder während des Einfüllens erfolgen.

Bei einer Ausführungsform der Erfindung ist spezifiziert, dass die Feuerwerksrakete einen Treiber umfasst, der an dem Bodenbereich angebracht ist. Dann ist bevorzugt spezifiziert, dass der Treiber an dem Bodenbereich angebracht wird. Vorzugsweise wird der Treiber mit Presspassung in die Gehäuseöffnung gedrückt und/oder mit dem Bodenbereich verklebt. Der Treiber ist bevorzugt teilweise in dem Bodenbereich angeordnet und ragt nach unten ins Freie und optional nach oben bis in den Hauptbereich und in den Gehäuseinnenraum hinein.

Der Treiber kann nach Bedarf auf beliebige Weise ausgebildet sein, beispielsweise derart, dass er eine im Wesentlichen zylindrische Form hat, und/oder dass er die erste Öffnung und/oder die Gehäuseöffnung verschließt. Vorzugsweise ist der Treiber auf übliche Weise aufgebaut und umfasst ein Treibsatzrohr, einen Treibsatz und eine Zündschnur. Der Treibsatz ist in dem Treibsatzrohr angeordnet und umfasst beispielsweise Schwarzpulver und funkenerzeugende Stoffe, wie beispielsweise Holzkohle, Aluminiumspäne und/oder Eisenspäne.

Bei einer Ausführungsform der Erfindung ist spezifiziert, dass das Anbringen des Treibers umfasst oder derart erfolgt, dass der Treiber die erste Öffnung und/oder die Gehäuseöffnung verschließt.

Bevorzugt erfolgt das Verschließen der ersten Öffnung und/oder der Gehäuseöffnung durch das Anbringen des Treibers oder umfasst das Verschließen der ersten Öffnung und/oder der Gehäuseöffnung das Anbringen des Treibers.

Bei einer Ausführungsform der Erfindung ist spezifiziert, dass das Anbringen des Treibers umfasst oder derart erfolgt, dass der Treiber in die erste Öffnung und/oder in die Gehäuseöffnung geführt wird oder dass der Treiber durch die zweite Öffnung geführt wird, bis der Treiber in der ersten Öffnung und/oder in der Gehäuseöffnung sitzt.

Bei einer Ausführungsform der Erfindung ist spezifiziert, dass das Formen des Bodenbereichs umfasst oder derart erfolgt, dass der erste Endbereich eingebördelt wird. Das Einbördeln erfolgt derart oder umfasst, dass der erste Endbereich nach innen gebördelt wird, und es kann nach Bedarf auf beliebige Weise erfolgen, beispielsweise derart, dass es ein Vorbördeln und ein Nachbördeln umfasst, insbesondere wie es in EP 0 653 983 B1 offenbart ist.

Bei einer Ausführungsform der Erfindung ist spezifiziert, dass das Einfüllen nach dem Formen des Bodenbereichs erfolgt.

Bei einer Ausführungsform der Erfindung ist spezifiziert, dass das Formen des Kappenbereichs umfasst oder derart erfolgt, dass der Kappenbereich die zweite Öffnung verschließt.

Bevorzugt erfolgt das Verschließen der zweiten Öffnung durch das Formen des Kappenbereichs oder umfasst das Verschließen der zweiten Öffnung das Formen des Kappenbereichs.

Bei einer Ausführungsform der Erfindung ist spezifiziert, dass die Hülse vollständig oder zumindest teilweise aus einem Material besteht oder hergestellt wird oder hergestellt ist, das aus einer Gruppe ausgewählt ist, die Karton, Pappe und Wickelpappe umfasst.

Bei einer Ausführungsform der Erfindung ist spezifiziert, dass die Hülse einteilig ist.

Bei einer Ausführungsform der Erfindung ist spezifiziert, dass das Gehäuse vollständig oder zumindest teilweise aus einem Material besteht oder hergestellt ist, das aus einer Gruppe ausgewählt ist, die Karton, Pappe und Wickelpappe umfasst.

Bei einer Ausführungsform der Erfindung ist spezifiziert, dass das Gehäuse einteilig ist.

Bei einer Ausführungsform der Erfindung ist spezifiziert, dass
- das Gehäuse eine Öffnung aufweist, die in dem Bodenbereich ausgebildet ist;
- ein Innendurchmesser der Gehäuseöffnung kleiner als ein Innendurchmesser des Gehäuseinnenraums ist.
- wenigstens einer der in dem Gehäuseinnenraum angeordneten Effektsätze wenigstens einen Bestandteil umfasst, der nicht durch die Gehäuseöffnung, aber durch die erste und/oder die zweite Öffnung passt.

In jedem der in dieser Offenbarung erwähnten Schritte kann die Ausrichtung der jeweils beteiligten Komponenten nach Bedarf auf beliebige Weise ausgewählt sein, beispielsweise derart, dass die Hülse waagerecht liegt, oder dass die Hülse senkrecht liegt und der erste oder zweite Endbereich oben oder unten liegt, oder dass die Hülse schräg liegt und der erste oder zweite Endbereich oben oder unten liegt, oder dass das Gehäuse waagerecht liegt, oder dass das Gehäuse senkrecht liegt und der Bodenbereich oder der Kappenbereich oben oder unten liegt, oder dass das Gehäuse schräg liegt und der Bodenbereich oder der Kappenbereich oben oder unten liegt.

Falls die pyrotechnischen Bestandteile eines Effektsatzes als gebundene Einheit vorliegen, dann kann das Einfüllen und/oder das Verschließen der ersten Öffnung und/oder das Verschließen der zweiten Öffnung unabhängig von der Lage und Ausrichtung der Hülse erfolgen.

Falls die pyrotechnischen Bestandteile eines Effektsatzes alternativ nicht als gebundene Einheit, sondern beispielsweise als lose Schüttung vorliegen, dann kann das Einfüllen bevorzugt erfolgen, indem die Hülse zuvor derart ausgerichtet wird, dass die eine Hülsenöffnung im Wesentlichen oben und die andere Hülsenöffnung im Wesentlichen unten liegt, und indem der Effektsatz im Wesentlichen von oben durch diese eine, im Wesentlichen oben liegende Hülsenöffnung in die Hülse geschüttet wird. Dabei wird vor diesem Einschütten diese andere Hülsenöffnung entweder wie zuvor beschrieben verschlossen, was also beispielsweise mit Hilfe des Treibers oder des Bodenbereichs oder durch das Formen des Kappenbereichs erfolgt, oder sie wird geschlossen gehalten, was beispielsweise mit Hilfe eines Verschlusses erfolgt. Dieser Verschluss umfasst beispielsweise wenigstens eine Folie und/oder wenigstens einen Deckel und/oder wenigstens eine Kappe und/oder wenigstens einen Stopfen und/oder wenigstens eine Platte. Nach diesem Einschütten wird diese eine Hülsenöffnung wie zuvor beschrieben verschlossen, was also beispielsweise durch das Formen des entsprechenden Kappenbereichs beziehungsweise Bodenbereichs erfolgt. Dann kann die Hülse so weit umgedreht werden, bis diese andere Hülsenöffnung im Wesentlichen oben liegt. Anschließend kann diese andere Hülsenöffnung, falls sie bisher geschlossen gehalten worden ist, bei Bedarf geöffnet werden, indem beispielsweise der Verschluss entfernt wird, und dann wie zuvor beschrieben verschlossen werden, was also beispielsweise mit Hilfe des Treibers oder des Bodenbereichs oder durch das Formen des Kappenbereichs erfolgt.

Die Erläuterungen zu einem der Aspekte der Erfindung, insbesondere zu einzelnen Merkmalen dieses Aspektes, gelten entsprechend auch analog für die anderen Aspekte der Erfindung.

Wird im Rahmen der vorliegenden Erfindung der Begriff "etwa" oder "ungefähr" oder "im Wesentlichen" im Zusammenhang mit Werten oder Wertebereichen oder aber mit Eigenschaften oder Geometrien verwendet, so ist darunter ein Toleranzbereich zu verstehen, den der Fachmann auf diesem Gebiet für üblich erachtet. Insbesondere ist ein Toleranzbereich im Zusammenhang mit Werten oder Wertebereichen bei Verwendung des Begriffs "etwa" oder "ungefähr" von ±20 %, bevorzugt von ±10 % und weiter bevorzugt von ±5 % vorgesehen. Untergrenzen von Wertebereichen können somit um 5% bis 20 % unterschritten werden. Obergrenzen von Wertebereichen können somit um 5% bis 20% überschritten werden. Soweit verschiedene Wertebereiche, beispielsweise bevorzugte und weiter bevorzugte Wertebereiche, in der vorliegenden Erfindung angegeben sind, sind die Untergrenzen und die Obergrenzen der verschiedenen Wertebereiche miteinander kombinierbar.

Im Folgenden werden Ausführungsformen der Erfindung beispielhaft anhand der beigefügten Zeichnungen näher erläutert. Die daraus hervorgehenden einzelnen Merkmale sind jedoch nicht auf die einzelnen Ausführungsformen beschränkt, sondern können mit weiter oben beschriebenen einzelnen Merkmalen und/oder mit einzelnen Merkmalen anderer Ausführungsformen verbunden und/oder kombiniert werden. Die Einzelheiten in den Zeichnungen sind nur erläuternd, nicht aber beschränkend auszulegen. Die in den Ansprüchen enthaltenen Bezugszeichen sollen den Schutzbereich der Erfindung in keiner Weise beschränken, sondern verweisen lediglich auf die in den Zeichnungen gezeigten Ausführungsformen.

Die Zeichnungen zeigen in
- FIG. 1: eine geschnittene Seitenansicht einer bevorzugten Ausführungsform einer erfindungsgemäßen Feuerwerksrakete;
- FIG. 2: eine geschnittene Seitenansicht des Gehäuses der Feuerwerksrakete aus FIG. 1;
- FIG. 3: eine geschnittene Seitenansicht einer bevorzugten Ausführungsform einer Hülse, die in den Verfahren aus FIG. 4 bis FIG. 12 verwendet werden kann;
- FIG. 4: eine erste Ausführungsform eines erfindungsgemäßen Verfahrens zum Herstellen einer Feuerwerksrakete, mit dem die Feuerwerksrakete aus FIG. 1 hergestellt werden kann;
- FIG. 5: eine zweite Ausführungsform des Verfahrens, mit dem die Feuerwerksrakete aus FIG. 1 hergestellt werden kann;
- FIG. 6: eine dritte Ausführungsform des Verfahrens, mit dem die Feuerwerksrakete aus FIG. 1 hergestellt werden kann;
- FIG. 7: eine vierte Ausführungsform des Verfahrens, mit dem die Feuerwerksrakete aus FIG. 1 hergestellt werden kann;
- FIG. 8: eine fünfte Ausführungsform des Verfahrens, mit dem die Feuerwerksrakete aus FIG. 1 hergestellt werden kann;
- FIG. 9: eine sechste Ausführungsform des Verfahrens, mit dem die Feuerwerksrakete aus FIG. 1 hergestellt werden kann;
- FIG. 10: eine siebente Ausführungsform des Verfahrens, mit dem die Feuerwerksrakete aus FIG. 1 hergestellt werden kann;
- FIG. 11: eine achte Ausführungsform des Verfahrens, mit dem die Feuerwerksrakete aus FIG. 1 hergestellt werden kann;
- FIG. 12: eine neunte Ausführungsform des Verfahrens, mit dem die Feuerwerksrakete aus FIG. 1 hergestellt werden kann;
- FIG. 13: einen Schritt des Verfahrens aus FIG. 4;
- FIG. 14: mehrere Schritte des Verfahrens aus FIG. 8, FIG. 9;
- FIG. 15: einen Schritt des Verfahrens aus FIG. 6;
- FIG. 16: mehrere Schritte des Verfahrens aus FIG. 4, FIG. 6, FIG. 7.

In FIG. 1 ist eine bevorzugte Ausführungsform einer erfindungsgemäßen Feuerwerksrakete 10 schematisch dargestellt. Die Feuerwerksrakete 10 umfasst ein Gehäuse 11 mit einem Innenraum 11i, genau einen Effektsatz 12, der in dem Gehäuseinnenraum 11i angeordnet ist, und einen Treiber 13. Je nach Bedarf kann wenigstens ein zusätzlicher Effektsatz (nicht dargestellt) in dem Gehäuseinnenraum 11i angeordnet sein.

In FIG. 2 ist das Gehäuse 11, das gemäß einer bevorzugten Ausführungsform ausgebildet ist, schematisch dargestellt. Das Gehäuse 11 weist einen Bodenbereich 11b, einen Kappenbereich 11k und einen Hauptbereich 11h auf und ist einstückig ausgebildet. Der Hauptbereich 11h verbindet den Bodenbereich 11b mit dem Kappenbereich 11k und umgibt den Gehäuseinnenraum 11i. Bei dieser Ausführungsform ist der Bodenbereich 11b im Wesentlichen toroidal, ist der Kappenbereich 11k im Wesentlichen hohlkegelförmig und ist der Hauptbereich 11h im Wesentlichen hohlzylindrisch. Der Außendurchmesser des Hauptbereichs 11h ist gleich dem breitesten Außendurchmesser des Kappenbereichs 11k an dessen unteren Rand und auch gleich dem Außendurchmesser des Bodenbereichs 11b. Der Kappenbereich 11k verschließt das in den FIG. 1 und 2 obere, offene Ende des Hauptbereichs 11h.

Der toroidale Bodenbereich 11b weist eine Öffnung 11o zum Gehäuseinnenraum 11i hin und einen Rand auf, der die Gehäuseöffnung 11o umgibt. Der Rand ist nach innen eingebördelt, sodass der Innendurchmesser der Gehäuseöffnung 11o kleiner als der Innendurchmesser des Hauptbereichs 11h ist, der dem Durchmesser des Gehäuseinnenraums 11i entspricht.

Der Treiber 13 ist im Wesentlichen zylindrisch und ist an dem Bodenbereich 11b angebracht, indem er mit Presspassung in der Gehäuseöffnung 11o sitzt. Zu diesem Zweck ist der Außendurchmesser des Treibers 13 etwas größer als der Innendurchmesser der Gehäuseöffnung 11o. Der Treiber 13 verschließt die Gehäuseöffnung 11o und ragt nach unten ins Freie und nach oben in den Gehäuseinnenraum 11i bis zum Effektsatz 12 hinein.

In FIG. 3 ist eine bevorzugte Ausführungsform einer Hülse 14 schematisch dargestellt, aus oder mit der das Gehäuse 11 aus FIG. 2 durch ein erfindungsgemäßes Verfahren zum Herstellen einer Feuerwerksrakete 10 hergestellt werden kann. Die Hülse 14 weist einen ersten Endbereich 14b, der eine erste Öffnung 141 der Hülse 14 umgibt, einen zweiten Endbereich 14k, der eine zweite Öffnung 142 der Hülse 14 umgibt, und einen Hauptbereich 14h auf, ist einstückig ausgebildet und besteht aus Wickelpappe. Der Hauptbereich 14h verbindet den ersten Endbereich 14b mit dem zweiten Endbereich 14k und umgibt den Hülseninnenraum 14i. Bei dieser Ausführungsform sind die Bereiche 14b, 14k, 14h im Wesentlichen hohlzylindrisch. Die Höhe des Hauptbereichs 14h entspricht im Wesentlichen der Höhe des Hauptbereich 11h des Gehäuses 11. Die Außendurchmesser der Bereiche 14b, 14k, 14h sind gleich, und auch die Innendurchmesser der Bereiche 14b, 14k, 14h sind gleich. Somit ist die Hülse 14 im Wesentlichen hohlzylindrisch.

In FIG. 4 ist eine erste Ausführungsform eines erfindungsgemäßen Verfahrens zum Herstellen einer Feuerwerksrakete 10 schematisch dargestellt, mit dem beispielhaft die Feuerwerksrakete 10 aus FIG. 1 unter Verwendung der Hülse 14 aus FIG. 3 hergestellt werden kann.

In einem Schritt h wird die Hülse 14 aus FIG. 3 bereitgestellt.

In einem Schritt e1, der auf Schritt h folgt, wird der Effektsatz 12 durch die erste Öffnung 141 in den Hülseninnenraum 14i gefüllt. Dieses Einfüllen erfolgt beispielsweise, indem der Effektsatz 12, wie es in FIG. 13 dargestellt ist, in Richtung des Pfeils 12' durch die Öffnung 141 vollständig in die Hülse 14 geschoben wird. Der Effektsatz 12 liegt beispielhaft als gebundene Einheit von mehreren pyrotechnischen Bestandteilen vor, und der Außendurchmesser des Effektsatzes 12 ist geringfügig kleiner als der Innendurchmesser des Endbereichs 14b und als der Innendurchmesser des Hauptbereichs 14h.

In einem Schritt b, der auf Schritt e1 folgt, wird der Bodenbereich 11b aus dem ersten Endbereich 14b geformt. Dieses Formen des Bodenbereichs 11b erfolgt beispielsweise, indem der Rand des Endbereichs 14b durch Vorbördeln und Nachbördeln derart nach innen eingebördelt wird, wie es in EP 0 653 983 B1 offenbart ist. Folglich entsteht aus dem hohlzylindrischen Endbereich 14b der toroidale Bodenbereich 11b mit der Gehäuseöffnung 11o, sodass nun die Hülse 14 in die Form aus FIG. 14 mit unverändertem, hohlzylindrischem Endbereich 14k gebracht wurde.

In einem Schritt k, der auf Schritt b folgt, wird der Kappenbereich 11k aus dem zweiten Endbereich 14k. Dieses Formen des Kappenbereichs 11k erfolgt beispielsweise, indem zuerst der hohlzylindrische erste Endbereich 14k konisch oder kegelförmig zusammengepresst wird und schließlich der konisch zusammengepresste Endbereich 14k fixiert wird. Dieses Fixieren kann nach Bedarf auf beliebige Weise erfolgen, beispielsweise derart, dass ein Schmelzklebstoff auf den Spitzenbereich der Innenseite und/oder der Außenseite des konisch zusammengepressten Endbereichs 14k aufgetragen wird. Folglich entsteht aus dem hohlzylindrischen Endbereich 14k der hohlkegelförmige Kappenbereich 11k, der die zweite Öffnung 142 verschließt, sodass nun das Gehäuse 11 aus FIG. 2 fertig hergestellt ist.

In einem Schritt t, der auf Schritt k folgt, wird der Treiber 13 an dem Bodenbereich 11b angebracht. Dieses Anbringen erfolgt beispielsweise, indem der Treiber 13, wie es in FIG. 16 dargestellt ist, in Richtung des Pfeils 13' mit Presspassung durch die Gehäuseöffnung 11o teilweise in den Bodenbereich 11b geschoben wird. Folglich ragt der Treiber 13 nach unten ins Freie und nach oben in den Gehäuseinnenraum 11i bis zum Effektsatz 12 und verschließt der Treiber 13 die Gehäuseöffnung 11o, sodass nun die Feuerwerksrakete 10 aus FIG. 1 fertig hergestellt ist.

In FIG. 5 ist eine zweite Ausführungsform des Verfahrens schematisch dargestellt. Diese Ausführungsform ähnelt der ersten Ausführungsform, sodass im Folgenden vor Allem die Unterschiede näher erläutert werden. Bei dieser Ausführungsform wird Schritt t zwischen Schritt b und Schritt k ausgeführt. Folglich ist nach Schritt t die Feuerwerksrakete 10 aus FIG. 1 noch nicht fertig hergestellt, und sind nach Schritt k sowohl das Gehäuse 11 aus FIG. 2 als auch die Feuerwerksrakete 10 aus FIG. 1 fertig hergestellt.

In FIG. 6 ist eine dritte Ausführungsform des Verfahrens schematisch dargestellt. Diese Ausführungsform ähnelt der ersten Ausführungsform, sodass im Folgenden vor Allem die Unterschiede näher erläutert werden. Bei dieser Ausführungsform wird Schritt k zwischen Schritt h und Schritt e1 ausgeführt.

In Schritt k nach Schritt h wird der hohlzylindrische erste Endbereich 14k, wie es in FIG. 15 dargestellt ist, konisch zusammengepresst und fixiert. Dieses Zusammenpressen und Fixieren erfolgt beispielsweise so, wie es in EP 0 653 983 B1 offenbart ist. Folglich entsteht aus dem hohlzylindrischen Endbereich 14k der hohlkegelförmige Kappenbereich 11k, der die Öffnung 142 verschließt, sodass nun die Hülse 14 in die Form aus FIG. 15 mit konischem Endbereich 14k und unverändertem, hohlzylindrischem Endbereich 14b gebracht wurde, aber das Gehäuse 11 aus FIG. 2 noch nicht fertig hergestellt ist.

In Schritt e1 nach Schritt k wird der Effektsatz 12, wie es in FIG. 15 dargestellt ist, in Richtung des Pfeils 12' durch die Öffnung 141 vollständig in die Hülse 14 geschoben.

In Schritt b nach Schritt e1 wird der Rand des Endbereichs 14b, wie es in FIG. 16 dargestellt ist, eingebördelt. Folglich entsteht aus dem hohlzylindrischen Endbereich 14b der toroidale Bodenbereich 11b mit der Gehäuseöffnung 11o, sodass nun das Gehäuse 11 aus FIG. 2 fertig hergestellt ist.

In Schritt t nach Schritt b wird derTreiber 13, wie es in FIG. 16 dargestellt ist, in Richtung des Pfeils 13' durch die Gehäuseöffnung 11o in den Bodenbereich 11b geschoben, sodass nun die Feuerwerksrakete 10 aus FIG. 1 fertig hergestellt ist.

In FIG. 7 ist eine vierte Ausführungsform des Verfahrens schematisch dargestellt. Diese Ausführungsform ähnelt der ersten Ausführungsform, sodass im Folgenden vor Allem die Unterschiede näher erläutert werden. Bei dieser Ausführungsform wird Schritt e1 durch einen ähnlichen Schritt e2 ersetzt und wird Schritt k zwischen Schritt e2 und Schritt b ausgeführt.

In Schritt e2 nach Schritt h wird der Effektsatz 12 durch die zweite Öffnung 142 in den Hülseninnenraum 14i gefüllt. Dieses Einfüllen erfolgt beispielsweise, indem der Effektsatz 12 in Richtung des Pfeils 12' durch die Öffnung 142 vollständig in die Hülse 14 geschoben wird. Der Außendurchmesser des Effektsatzes 12 ist geringfügig kleiner als der Innendurchmesser des Endbereichs 14k und als der Innendurchmesser des Hauptbereichs 14h.

In Schritt k nach Schritt e2 wird der hohlzylindrische erste Endbereich 14k, wie es in FIG. 16 dargestellt ist, konisch zusammengepresst und fixiert. Folglich entsteht aus dem hohlzylindrischen Endbereich 14k der hohlkegelförmige Kappenbereich 11k, der die Öffnung 142 verschließt, sodass nun die Hülse 14 in die Form aus FIG. 15 mit unverändertem, hohlzylindrischem Endbereich 14b gebracht wurde, aber das Gehäuse 11 aus FIG. 2 noch nicht fertig hergestellt ist.

In Schritt b nach Schritt k wird der Rand des Endbereichs 14b, wie es in FIG. 16 dargestellt ist, eingebördelt. Folglich entsteht aus dem hohlzylindrischen Endbereich 14b der toroidale Bodenbereich 11b mit der Gehäuseöffnung 11o, sodass nun das Gehäuse 11 aus FIG. 2 fertig hergestellt ist.

In Schritt t nach Schritt b wird derTreiber 13, wie es in FIG. 16 dargestellt ist, in Richtung des Pfeils 13' durch die Gehäuseöffnung 11o in den Bodenbereich 11b geschoben, sodass nun die Feuerwerksrakete 10 aus FIG. 1 fertig hergestellt ist.

In FIG. 8 ist eine fünfte Ausführungsform des Verfahrens schematisch dargestellt. Diese Ausführungsform ähnelt der vierten Ausführungsform, sodass im Folgenden vor Allem die Unterschiede näher erläutert werden. Bei dieser Ausführungsform wird Schritt b zwischen Schritt h und Schritt t ausgeführt und wird Schritt t zwischen Schritt b und Schritt e2 ausgeführt. Folglich ist nach Schritt b das Gehäuse 11 aus FIG. 2 noch nicht fertig hergestellt, ist nach Schritt t die Feuerwerksrakete 10 aus FIG. 1 noch nicht fertig hergestellt, und sind nach Schritt k sowohl das Gehäuse 11 aus FIG. 2 als auch die Feuerwerksrakete 10 aus FIG. 1 fertig hergestellt.

In FIG. 9 ist eine sechste Ausführungsform des Verfahrens schematisch dargestellt. Diese Ausführungsform ähnelt der fünften Ausführungsform, sodass im Folgenden vor Allem die Unterschiede näher erläutert werden. Bei dieser Ausführungsform wird Schritt e2 zwischen Schritt b und Schritt t ausgeführt.

In FIG. 10 ist eine siebente Ausführungsform des Verfahrens schematisch dargestellt. Diese Ausführungsform ähnelt der ersten Ausführungsform, sodass im Folgenden vor Allem die Unterschiede näher erläutert werden. Bei dieser Ausführungsform wird ein zusätzlicher Schritt e2', der Schritt e2 ähnelt, zwischen Schritt b und Schritt k ausgeführt.

In Schritt e2' nach Schritt b wird ein zusätzlicher Effektsatz (nicht dargestellt) durch die zweite Öffnung 142 in den Hülseninnenraum 14i gefüllt. Dieses Einfüllen erfolgt beispielsweise wie bei Schritt e2. Der Außendurchmesser des zusätzlichen Effektsatzes ist geringfügig kleiner als der Innendurchmesser des Endbereichs 14k und als der Innendurchmesser des Hauptbereichs 14h.

In FIG. 11 ist eine achte Ausführungsform des Verfahrens schematisch dargestellt. Diese Ausführungsform ähnelt der siebten Ausführungsform, sodass im Folgenden vor Allem die Unterschiede näher erläutert werden. Bei dieser Ausführungsform wird Schritt e2' nach Schritt h, Schritt k nach Schritt e2', Schritt e1 nach Schritt k, Schritt b nach Schritt e1 und Schritt t nach Schritt b ausgeführt.

In FIG. 12 ist eine neunte Ausführungsform des Verfahrens schematisch dargestellt. Diese Ausführungsform ähnelt der siebten Ausführungsform, sodass im Folgenden vor Allem die Unterschiede näher erläutert werden. Bei dieser Ausführungsform wird Schritt e1 nach Schritt h, Schritt e2' nach Schritt e1, Schritt k nach Schritt e2', Schritt b nach Schritt k und Schritt t nach Schritt b ausgeführt.

### Bezugszeichenliste

- 10: Feuerwerksrakete
- 11: Gehäuse
- 11b/11h: Bodenbereich/Hauptbereich von 11
- 11i/11k/11o: Innenraum/Kappenbereich/Öffnung von 11
- 12: Effektsatz
- 12': Einschubrichtung für 12
- 13: Treiber
- 13': Einschubrichtung für 13
- 14: Hülse
- 14b/14h: erster Endbereich/Hauptbereich von 14
- 14i/14k: Innenraum/zweiter Endbereich von 14
- 141/142: erste/zweite Öffnung von 14

## Patentansprüche

1. Verfahren zum Herstellen einer Feuerwerksrakete (10), wobei die Feuerwerksrakete (10) umfasst
- ein Gehäuse (11) aufweisend
- einen Bodenbereich (11b);
- einen Kappenbereich (11k);
- einen Hauptbereich (11h), der den Bodenbereich (11b) mit dem Kappenbereich (11k) verbindet und einen Innenraum (11i) des Gehäuses (11) umgibt;
- wenigstens einen Effektsatz (12), der in dem Gehäuseinnenraum (11i) angeordnet ist;
wobei
- eine Hülse (14) bereitgestellt wird, aufweisend
- einen ersten Endbereich (14b), der eine erste Öffnung (141) der Hülse (14) umgibt;
- einen zweiten Endbereich (14k), der eine zweite Öffnung (142) der Hülse (14) umgibt;
- einen Hauptbereich (14h), der den ersten Endbereich (14b) mit dem zweiten Endbereich (14k) verbindet und einen Innenraum (14i) der Hülse (14) umgibt;
- wenigstens einer der Effektsätze (12) durch die erste Öffnung (141) und/oder durch die zweite Öffnung (142) in den Hülseninnenraum (14i) gefüllt wird;
- der Bodenbereich (11b) aus dem ersten Endbereich (14b) geformt wird;
- der Kappenbereich (11k) aus dem zweiten Endbereich (14k) geformt wird;
- das Einfüllen vor dem Formen des Bodenbereichs (11b) und/oder vor dem Formen des Kappenbereichs (11k) erfolgt; **dadurch gekennzeichnet dass**,
- das Einfüllen durch die erste Öffnung (141) und/oder durch die zweite Öffnung (142) erfolgt, falls das Einfüllen vor dem Formen des Bodenbereichs (11b) und vor dem Formen des Kappenbereichs (11k) erfolgt;
- das Einfüllen durch die erste Öffnung (141) erfolgt, falls das Einfüllen vor dem Formen des Bodenbereichs (11b) und nach dem Formen des Kappenbereichs (11k) erfolgt;
- das Einfüllen durch die zweite Öffnung (142) erfolgt, falls das Einfüllen vor dem Formen des Kappenbereichs (11k) und nach dem Formen des Bodenbereichs (11b) erfolgt.

2. Verfahren gemäß einem oder mehreren der vorherigen Ansprüche, wobei
- das Gehäuse (11) eine Öffnung (11o) aufweist, die in dem Bodenbereich (11b) ausgebildet ist;
- ein Innendurchmesser der Gehäuseöffnung (11o) kleiner als ein Innendurchmesser des Gehäuseinnenraums (11i) ist und/oder kleiner als ein Innendurchmesser der ersten Öffnung (141) ist und/oder kleiner als ein Innendurchmesser der zweiten Öffnung ist.

3. Verfahren gemäß einem oder mehreren der vorherigen Ansprüche, wobei
- die Feuerwerksrakete (10) einen Treiber (13) umfasst, der an dem Bodenbereich (11b) angebracht ist;
- der Treiber (13) an dem Bodenbereich (11b) angebracht wird.

4. Verfahren gemäß Anspruch 3, wobei das Anbringen des Treibers (13) derart erfolgt, dass der Treiber (13) die erste Öffnung (141) verschließt.

5. Verfahren gemäß einem oder mehreren der vorherigen Ansprüche, wobei das Anbringen des Treibers (13) derart erfolgt, dass der Treiber (13) in die erste Öffnung (141) geführt wird oder dass der Treiber (13) durch die zweite Öffnung (142) geführt wird, bis der Treiber (13) in der ersten Öffnung (141) sitzt.

6. Verfahren gemäß einem oder mehreren der vorherigen Ansprüche, wobei das Formen des Bodenbereichs (11b) derart erfolgt, dass der erste Endbereich (14b) eingebördelt wird.

7. Verfahren gemäß einem oder mehreren der vorherigen Ansprüche, wobei das Einfüllen nach dem Formen des Bodenbereichs (11b) erfolgt.

8. Verfahren gemäß einem oder mehreren der vorherigen Ansprüche, wobei das Formen des Kappenbereichs (11k) derart erfolgt, dass der Kappenbereich (11k) die zweite Öffnung (142) verschließt.

9. Verfahren gemäß einem oder mehreren der vorherigen Ansprüche, wobei die Hülse (14) vollständig oder zumindest teilweise aus einem Material besteht, das aus einer Gruppe ausgewählt ist, die Karton, Pappe und Wickelpappe umfasst.

10. Verfahren gemäß einem oder mehreren der vorherigen Ansprüche, wobei die Hülse (14) einteilig ist.

11. Feuerwerksrakete (10), die durch ein Verfahren, das gemäß einem oder mehreren der Ansprüche 1 bis 10 ausgebildet ist, hergestellt ist, umfassend
- ein Gehäuse (11) aufweisend
- einen Bodenbereich (11b);
- einen Kappenbereich (11k);
- einen Hauptbereich (11h), der den Bodenbereich (11b) mit dem Kappenbereich (11k) verbindet und einen Innenraum (11i) des Gehäuses (11) umgibt;
- wenigstens einen Effektsatz (12), der in dem Gehäuseinnenraum (11i) angeordnet ist.

12. Feuerwerksrakete (10) gemäß Anspruch 11, umfassend einen Treiber (13), der an dem Bodenbereich (11b) angebracht ist.

13. Feuerwerksrakete (10) gemäß einem oder mehreren der Ansprüche 11 bis 12, wobei der Kappenbereich (11k) sich verjüngend oder kegelförmig oder kegelstumpfförmig oder abgerundet oder halbkugelförmig oder flach ausgebildet ist.

14. Feuerwerksrakete (10) gemäß einem oder mehreren der Ansprüche 11 bis 13, wobei das Gehäuse (11) vollständig oder zumindest teilweise aus einem Material besteht, das aus einer Gruppe ausgewählt ist, die Karton, Pappe und Wickelpappe umfasst.

15. Feuerwerksrakete (10) gemäß einem oder mehreren der Ansprüche 11 bis 14, wobei das Gehäuse (11) einteilig ist.

16. Feuerwerksrakete (10) gemäß einem oder mehreren der Ansprüche 11 bis 15, wobei
- das Gehäuse (11) eine Öffnung (11o) aufweist, die in dem Bodenbereich (11b) ausgebildet ist;
- ein Innendurchmesser der Gehäuseöffnung (11o) kleiner als ein Innendurchmesser des Gehäuseinnenraums (11i) ist.
- der in dem Gehäuseinnenraum (11i) angeordnete Effektsatz (12) wenigstens einen Bestandteil umfasst, der nicht durch die Gehäuseöffnung (11o) passt.

## Claims

1. Method of manufacturing a firework rocket (10), wherein the firework rocket (10) comprises
- a casing (11) that has
- a bottom portion (11b);
- a cap portion (11k);
- a main portion (11h) that connects the bottom portion (11b) to the cap portion (11k) and surrounds an internal space (11i) of the casing (11);
- at least one effect kit (12) that is arranged in the casing internal space (11i);
wherein
- a shell (14) is provided that comprises
- a first end portion (14b) that surrounds a first opening (141) of the shell (14)
- a second end portion (14k) that surrounds a second opening (142) of the shell (14);
- a main portion (14h) that connects the first end portion (14b) to the second end portion (14k) and surrounds an internal space (14i) of the shell (14);
- at least one of the effect kits (12) is filled into the shell internal space (14i) through the first opening (141) and / or through the second opening (142);
- the bottom portion (11b) is shaped from the first end portion (14b)
- the cap portion (11k) is shaped from the second end portion (14k);
- the filling takes place before the bottom portion (11b) is shaped and / or before the cap portion (11k) is shaped;
**characterised in that**
- the filling takes place through the first opening (141) and / or through the second opening (142) if the filling takes place before the bottom portion (11b) is shaped and before the cap portion (11k) is shaped;
- the filling takes place through the first opening (141) if the filling takes place before the bottom portion (11b) is shaped and after the cap portion (11k) is shaped;
- the filling takes place through the second opening (142) if the filling takes place before the cap portion (11k) is shaped and after the bottom portion (11b) is shaped.

2. Method according to one or more of the preceding claims, wherein
- he casing (11) has an opening (11o) that is formed in the bottom portion (11b);
- an inner diameter of the casing opening (11o) is smaller than an inner diameter of the casing internal space (11i) and / or is smaller than an inner diameter of the first opening (141) and / or is smaller than an inner diameter of the second opening.

3. Method according to one or more of the preceding claims, wherein
- the firework rocket (10) comprises a driver (13) that is attached to the bottom portion (11b);
- the driver (13) is attached to the bottom portion (11b).

4. Method according to claim 3, wherein the attachment of the driver (13) takes place in such a way that the driver (13) closes off the first opening (141).

5. Method according to one or more of the preceding claims, wherein the attachment of the driver (13) takes place in such a way that the driver (13) is guided into the first opening (141) or that the driver (13) is guided through the second opening (142) until the driver (13) is seated in the first opening (141).

6. Method according to one or more of the preceding claims, wherein the shaping of the bottom portion (11b) takes place in such a way that the first end portion (14b) is crimped.

7. Method according to one or more of the preceding claims, wherein the filling takes place after the shaping of the bottom portion (11b).

8. Method according to one or more of the preceding claims, wherein the shaping of the cap portion (11k) takes place in such a way that the cap portion (11k) closes off the second opening (142).

9. Method according to one or more of the preceding claims, wherein the shell (14) is entirely or at least partially made of a material that is selected from a group that comprises cardboard, paperboard and mill board.

10. Method according to one or more of the preceding claims, wherein the shell (14) is in one piece.

11. Firework rocket (10) that is manufactured by a method that is configured according to one or more of claims 1 to 10, comprising
- a casing (11) that has
- a bottom portion (11b);
- a cap portion (11k);
- a main portion (11h) that connects the bottom portion (11b) to the cap portion (11k) and surrounds an internal space (11i) of the casing (11);
- at least one effect kit (12) that is arranged in the casing internal space (11i).

12. Firework rocket (10) according to claim 11, comprising a driver (13) that is attached to the bottom portion (11b).

13. Firework rocket (10) according to one or more of the claims 11 to 12, wherein the cap portion (11k) is configured to be tapered or conical or frustoconical or rounded or hemispherical or flat.

14. Firework rocket (10) according to one or more of the claims 11 to 13, wherein the shell (14) is entirely or at least partially made of a material that is selected from a group that comprises cardboard, paperboard and mill board.

15. Firework rocket (10) according to one or more of the claims 11 to 14, wherein the casing (11) is in one piece.

16. Firework rocket (10) according to one or more of the claims 11 to 15, wherein
- he casing (11) has an opening (11o) that is formed in the bottom portion (11b);
- an inner diameter of the casing opening (11o) is smaller than an inner diameter of the casing internal space (11i);
- the effect kit (12) that is arranged in the casing internal space (11i) comprises at least one component that does not fit through the casing opening (11o).

## Revendications

1. Procédé de fabrication d'une fusée d'artifice (10), la fusée d'artifice (10) comprenant
- un boîtier (11) comprenant
- une partie de fond (11b) ;
- une partie de coiffe (11k) ;
- une partie principale (11h) reliant la partie de fond (11b) à la partie de coiffe (11k) et entourant un espace intérieur (11i) du boîtier (11) ;
- au moins une charge d'effets (12) qui est disposée dans l'espace intérieur (11i) du boîtier ;
dans lequel
- une douille (14) est fournie, comprenant
- une première partie d'extrémité (14b) entourant une première ouverture (141) de la douille (14) ;
- une deuxième partie d'extrémité (14k) entourant une deuxième ouverture (142) de la douille (14) ;
- une partie principale (14h) reliant la première partie d'extrémité (14b) à la deuxième partie d'extrémité (14k) et entourant un espace intérieur (14i) de la douille (14) ;
- au moins une des charges d'effets (12) est remplie dans l'espace intérieur de la douille (14i) par la première ouverture (141) et/ou par la deuxième ouverture (142) ;
- la partie de fond (11b) est formée à partir de la première partie d'extrémité (14b) ;
- la partie de coiffe (11k) est formée à partir de la deuxième partie d'extrémité (14k) ;
- le remplissage est effectué avant le moulage de la partie de fond (11b) et/ou avant le moulage de la partie de coiffe (11k) ;
**caractérisé en ce que**
- le remplissage est effectué à travers la première ouverture (141) et/ou à travers la deuxième ouverture (142) si le remplissage est effectué avant le moulage de la partie de fond (11b) et avant le moulage de la partie coiffe (11k) ;
- le remplissage s'effectue par la première ouverture (141) si le remplissage est effectué avant le moulage de la partie de fond (11b) et après le moulage de la partie de coiffe (11k) ;
- le remplissage est effectué à travers la deuxième ouverture (142) si le remplissage est effectué avant le moulage de la partie de coiffe (11k) et après le moulage de la partie de fond (11b).

2. Procédé selon une ou plusieurs des revendications précédentes, dans lequel
- le boîtier (11) présente une ouverture (11o) qui est formée dans la partie de fond (11b) ;
- un diamètre intérieur de l'ouverture (11o) du boîtier est inférieur à un diamètre intérieur de l'espace intérieur (11i) du boîtier et/ou est inférieur à un diamètre intérieur de la première ouverture (141) et/ou est inférieur à un diamètre intérieur de la deuxième ouverture.

3. Procédé selon l'une ou plusieurs des revendications précédentes, dans lequel
- la fusée d'artifice (10) comprend un propulseur (13) monté sur la partie de fond (11b) ;
- le propulseur (13) est fixé à la partie de fond (11b).

4. Procédé selon la revendication 3, dans lequel la mise en place du propulseur (13) est réalisée de telle sorte que le propulseur (13) ferme la première ouverture (141).

5. Procédé selon l'une ou plusieurs des revendications précédentes, dans lequel la mise en place du propulseur (13) est effectuée de telle sorte que le propulseur (13) est guidé dans la première ouverture (141) ou que le propulseur (13) est guidé à travers la deuxième ouverture (142) jusqu'à ce que le propulseur (13) soit placé dans la première ouverture (141).

6. Procédé selon l'une ou plusieurs des revendications précédentes, dans lequel le moulage de la partie de fond (11b) est réalisé de manière à sertir la première partie d'extrémité (14b).

7. Procédé selon l'une ou plusieurs des revendications précédentes, dans lequel le remplissage est effectué après le moulage de la partie de fond (11b).

8. Procédé selon une ou plusieurs des revendications précédentes, dans lequel le moulage de la partie de coiffe (11k) est réalisé de telle sorte que la partie de coiffe (11k) ferme la deuxième ouverture (142).

9. Procédé selon l'une ou plusieurs des revendications précédentes, dans lequel la douille (14) est composé en totalité ou au moins en partie d'un matériau choisi dans un groupe comprenant le carton, le carton-pâte et le carton d'emballage.

10. Procédé selon une ou plusieurs des revendications précédentes, dans lequel la douille (14) est d'une seule pièce.

11. Fusée d'artifice (10) fabriquée par un procédé formé selon une ou plusieurs des revendications 1 à 10, comprenant
- un boîtier (11) comportant
- une partie de fond (11b) ;
- une partie de coiffe (11k) ;
- une partie principale (11h) reliant la partie de fond (11b) à la partie de coiffe (11k) et entourant un espace intérieur (11i) du boîtier (11) ;
- au moins une charge d'effets (12) disposé dans l'espace intérieur (11i) du boîtier.

12. Fusée d'artifice (10) selon la revendication 11, comprenant un propulseur (13) monté sur la partie de coiffe (11b).

13. Fusée d'artifice (10) selon une ou plusieurs des revendications 11 à 12, dans laquelle la partie de coiffe (11k) est effilée ou conique ou tronconique ou arrondie ou hémisphérique ou plate.

14. Fusée d'artifice (10) selon une ou plusieurs des revendications 11 à 13, dans laquelle le boîtier (11) est composé en totalité ou au moins en partie d'un matériau choisi dans un groupe comprenant le carton, le carton-pâte et le carton d'emballage.

15. Fusée d'artifice (10) selon une ou plusieurs des revendications 11 à 14, dans laquelle le boîtier (11) est d'une seule pièce.

16. Fusée d'artifice (10) selon une ou plusieurs des revendications 11 à 15, dans laquelle
- le boîtier (11) présente une ouverture (11o) qui est formée dans la partie de fond (11b) ;
- un diamètre intérieur de l'ouverture (11o) du boîtier est inférieur à un diamètre intérieur de l'espace intérieur (11i) du boîtier.
- la charge d'effets (12) disposé dans l'espace intérieur (11i) du boîtier comprend au moins un composant qui ne passe pas par l'ouverture (11o) du boîtier.
